# FASCICULE DE BREVET EUROPEEN

(11) **EP 2 180 117 B1**
(45) Date de publication et mention de la délivrance du brevet: **14.06.2017**
(21) Numéro de dépôt: 09173020.0
(22) Date de dépôt: 14.10.2009
(51) Int. Cl.: E04G 5/14

(54) **Ensemble de lisse et sous-lisse solidaires pour échafaudage, procédé de montage et échafaudage obtenu**
Sicherheitsgeländer für Gerüste, Montageverfahren und so erhaltenes Gerüst
Safety guard rails for scaffolding, installation method and scaffolding obtained

(30) Priorité: 21.10.2008 FR 0805828
(43) Date de publication de la demande: 28.04.2010
(73) Titulaire: Tubesca-Comabi, 01600 Trevoux (FR)
(72) Inventeur: Sta, Eric, 80440 Thezy-Glimont (FR)
(74) Mandataire: Radault, Gabrielle

(56) Documents cités:
- FR-A- 2 451 431
- FR-A- 2 732 706
- FR-E- 87 340
- US-A- 2 195 906
- US-A1- 2005 061 582

## Description

L'invention concerne un ensemble de lisse et sous lisse solidaires pour échafaudage, le procédé de montage et l'échafaudage obtenu.

On sait que le montage des échafaudages nécessite des lisses et des sous lisses de sécurité indépendantes fixées de chaque côté des niveaux ou étages de l'échafaudage pour protéger latéralement la personne qui y accède de toute chute. Néanmoins, le montage de ces lisses et sous lisses est relativement complexe à réaliser en hauteur, en particulier par une personne seule et peut nécessiter des perches spéciales. Il est fait référence au document FR 2 732 706 A1. L'invention vise à remédier à cet inconvénient et propose un ensemble de lisse et sous lisse de sécurité destiné à être monté sur des plans d'échelle d'échafaudage, comportant une lisse et une sous lisse de même longueur reliées l'une à l'autre rigidement au droit l'une de l'autre par au moins une barre, la lisse et la sous lisse formant deux branches parallèles d'un parallélogramme rectangle et étant aptes à venir en prise par leurs extrémités sur les plans d'échelle verticaux dressés de l'échafaudage, caractérisé en ce que la sous lisse comporte en outre deux tiges externes articulées dans le plan du parallélogramme et pourvues chacune d'un crochet à son extrémité, étant aptes à être fixées chacune par son crochet sur chacun des deux plans d'échelle en vue de consolider la liaison de l'ensemble de lisse et sous lisse relativement aux plans d'échelle.

Cette disposition permet à un opérateur de monter les ensembles de lisse et sous lisse par les tiges articulées depuis le sol ou un étage inférieur d'échafaudage, notamment tout en étant protégé latéralement par les lisses et sous lisses de l'étage inférieur.

Selon des caractéristiques avantageuses de l'invention, ledit ensemble de lisse et sous lisse comporte deux barres reliant rigidement la lisse et la sous lisse, disposées perpendiculairement à celles-ci et à égale distance de leurs extrémités opposées. De préférence, elles sont disposées chacune sur un côté de l'ensemble de lisse et sous lisse, par exemple au quart ou au tiers de leur longueur. Ledit ensemble de lisse et sous lisse peut encore comporter trois barres ou plus reliant rigidement la lisse et la sous lisse, disposées perpendiculairement à celles-ci.

Les tiges articulées sont suffisamment longues pour permettre le montage en hauteur à bout de bras de l'ensemble lisse et sous lisse sur les plans d'échelle dressés de l'étage d'échafaudage à monter par un opérateur en position au sol ou sur le plateau de l'étage inférieur d'échafaudage.

Les lisse et sous lisse sont avantageusement pourvues à chacune de leur extrémité et dans leur prolongement d'un ensemble de deux plats destinés à venir à faible jeu de chaque côté d'un montant d'un plan d'échelle, l'un des plats destinés à venir vers l'intérieur, plus long que le plat extérieur, étant pourvu d'un évidement inférieur apte à recevoir en engagement un échelon de plan d'échelle, au montage, pour sa fixation au plan d'échelle par la liaison de la tige articulée à un montant de celui ci. Cette configuration des plats longs et courts à chaque extrémité des lisses et sous lisses permet lorsque les plans d'échelle de l'échafaudage sont dressés verticalement, reliés par leur tiges diagonales, au montage, de translater l'ensemble de lisse et sous lisse sur un côté de l'échafaudage, les plats de lisse et sous lisse venant de ce côté le long du montant de plan d'échelle, suffisamment loin pour que les plats des extrémités opposées puissent passer devant le montant de plan d'échelle opposé et viennent également de chaque côté de ce montant, avec engagement de l'évidement inférieur sur l'échelon. L'engagement des évidements sur chacun des échelons en regard est simultané. L'ensemble de lisse et sous lisse est ainsi maintenu latéralement solidairement aux plans d'échelle par les plats sur les montants. Il est également maintenu en position sur deux points par l'engagement des évidements des plats longs supérieurs de la lisse sur les deux échelons en regard des plans d'échelle opposés et par la liaison triangulée des tiges articulées aux montants.

Les crochets des tiges articulées sont avantageusement de type à serrage sur le montant, par exemple au moyen d'une mâchoire ou de pinces serrées par vis sur le montant, de préférence articulés chacun à la tige.

L'ensemble de lisse et sous lisse peut comporter en outre un plan de symétrie médian transversal en sorte qu'il peut être monté indifféremment sur l'un ou l'autre des côtés de l'échafaudage.

L'invention concerne également le procédé de montage pour un échafaudage de l'ensemble de lisse et sous lisse tel que défini précédemment.

Ce procédé comporte les étapes suivantes :
- dresser à partir du sol ou d'un étage d'échafaudage monté deux plans d'échelle à relier verticalement l'un à l'autre par des tiges diagonales,
- élever depuis le sol ou un plateau d'étage inférieur un ensemble de lisse et sous lisse au moyen de ses tiges articulées déployées par un opérateur jusqu'au niveau supérieur des deux plans d'échelle dressés,
- engager l'ensemble par son extrémité, relativement à un montant de plan d'échelle, les plats de lisse et sous lisse venant de chaque côté du montant, et suffisamment loin pour faire passer l'autre extrémité de l'ensemble devant le montant de plan d'échelle opposé , puis ramener l'ensemble pour l'engager sur le montant de plan d'échelle opposé et positionner les évidements des plats longs sur les échelons en vis-à-vis des deux plans d'échelle, et
- fixer les tiges articulées par leur crochet d'extrémité à chacun des montants en vis-à-vis des plans d'échelle opposés.

Naturellement, le montage du second ensemble de lisse et sous lisse sur les deux autres montants en vis-à-vis des plans d'échelle (de l'autre côté) est réalisé de la même manière que précité.

En outre, le montage des étages successifs de l'échafaudage est exécuté de façon analogue, étage par étage depuis le plateau de l'étage inférieur.

Le démontage de l'échafaudage est réalisé selon une suite d'étapes inverses à celles du montage.

L'invention concerne également un échafaudage obtenu par la mise en oeuvre du procédé de montage précité.

L'invention est illustrée ci-après à l'aide d'un exemple de réalisation et en référence aux dessins annexés sur lesquels :
- la figure 1 est une vue en perspective d'un ensemble de lisse et sous lisse selon l'invention avec ses tiges articulées en position repliée,
- la figure 2 montre le montage depuis le sol du premier ensemble de lisse et sous lisse sur un échafaudage en cours d'exécution,
- la figure 3 montre le montage du deuxième ensemble de lisse et sous lisse sur l'échafaudage, et
- les figures 4 et 5 montrent des variantes d'engagement de l'ensemble de lisse et sous lisse sur les échelons de plan d'échelle.

Avec référence aux dessins et en particulier à la figure 1, un ensemble de lisse et sous lisse solidaire 1 pour échafaudage selon l'invention comporte une lisse 3 et une sous lisse 5 métalliques reliées parallèlement et rigidement l'une à l'autre au moyen de deux barres 7 fixées perpendiculairement à chacune d'elles, par exemple soudées sur celles-ci.

Les lisse 3 et sous lisse 5 sont environ de même longueur et sont disposées au droit l'une de l'autre verticalement à une distance de 0,50 mètres selon un parallélogramme rectangle. Les barres 7 sont disposées avec symétrie par rapport à un plan médian transversal P de l'ensemble de lisse et sous lisse, chacune environ au tiers de la longueur de celles-ci de chaque côté de l'ensemble 1.

Les lisse 3 et sous lisse 5 sont pourvues à chacune de leur extrémité de deux plats longitudinaux parallèles 9, 11 ; 9', 11', respectivement, disposés dans le prolongement de la lisse ou sous lisse.

L'un des plats, celui intérieur 9 ou 9' est plus long que l'autre 11, 11'. Le plat long 9 de la lisse destiné à venir à l'intérieur du montant 13 de plan d'échelle 15 est conformé avec une découpe inférieure 17, laquelle est pourvue d'un évidement inférieur 19 sensiblement triangulaire destiné à recevoir un échelon 21 d'un plan d'échelle 15 de l'échafaudage dressé verticalement, tandis que l'autre plat 11 plus court enserre le montant 13, de même que le plat long 9 mais sur une longueur moindre.

La sous lisse 5 est pourvue à chacune de ses extrémités de deux plats, un plat long intérieur 9' sans évidement et un plat court extérieur 11'.

Ces plats 9, 11, 9', 11' dépassent suffisamment de l'extrémité de la lisse 3 ou sous lisse 5 pour permettre, tandis qu'ils enserrent le montant 13 sur un côté de l'ensemble 1, le recul en translation horizontal de l'ensemble 1 dans le sens extérieur et permettre que l'autre extrémité de l'ensemble 1 avec ses plats 9, 11, 9', 11' puisse passer devant le montant 13 en vis-à-vis du plan d'échelle opposé, à faible distance de celui-ci, et revenir dans le sens contraire pour permettre l'engagement de l'évidement 19 du plat long 9 sur l'échelon correspondant 21, cet engagement étant similaire et simultané pour les deux évidements 19 sur les deux échelons 21 en vis-à-vis des plans d'échelle opposés 15.

L'ensemble 1 comporte également deux tiges 23 montées articulées vers l'extérieur sur la sous lisse 5 dans le plan du parallélogramme, chacune à faible distance de l'extrémité d'une des deux barres 7, entre celles-ci.

Ces tiges 23 ont une longueur d'environ un mètre, ce qui permet d'amener l'ensemble de lisse et sous lisse 1 au niveau haut des plans d'échelle 15, à bout de bras d'homme tenant les tiges 23 en extension verticales (figure 2). Ces tiges 23 sont pourvues chacune à leur extrémité d'un crochet articulé 25 de type à mâchoire apte à serrer le montant 13 en prise rigide.

Le montage de cet ensemble de lisse et sous lisse 1 est à présent décrit en référence aux figures 2 et 3.

La figure 2 montre le montage d'un échafaudage 27 à partir du sol. Deux plans d'échelle verticaux 15 sont dressés verticalement sur un socle inférieur 29. Ils sont reliés par une barre diagonale 31 sur chacun de leur côté. L'opérateur 33 doit tout d'abord élever un ensemble de lisse et sous lisse 1 au moyen des tiges articulées 23 en les prenant par leur extrémité et en les amenant à bout de bras vers le haut des deux plans d'échelle 15. L'ensemble étant élevé au niveau supérieur des plans d'échelle 15, l'opérateur engage les plats d'extrémité de lisse et sous lisse 9, 11 ; 9', 11' d'un côté de l'ensemble relativement à un montant 13 du plan d'échelle 15. Il translate alors l'ensemble 1 vers l'extérieur, les plats respectivement 9, 11 ; 9', 11' coulissant sur le montant 13, puis il passe l'autre extrémité de l'ensemble 1 devant le montant 13 du plan d'échelle 15 opposé ; il engage alors les plats de cette extrémité 9, 11 ; 9', 11' sur le montant 13 puis translate l'ensemble 1 dans l'autre sens jusqu'à ce que les deux évidements 19 des plats longs 9 de la lisse viennent simultanément s'engager sur chacun des échelons 21 en vis-à-vis des deux plans d'échelle 15. A ce moment, il ne reste plus qu'à fixer les tiges articulées 23 chacune au montant correspondant proche 13 de chacun des deux plans d'échelle 15 en serrant son crochet d'extrémité 25 rigidement au montant 13.

L'ensemble de lisse et sous lisse 1 est alors fixé au montant, maintenu rigidement par la triangulation des tiges articulées 23 en prise avec les montants 13.

Le second ensemble 1 de lisse et sous lisse (figure 3) est monté de la même manière sur les autres montants 13 de l'échafaudage. Il en résulte que les plans d'échelle 15 étant également reliés rigidement l'un à l'autre par la triangulation serrée des tiges articulées 23, les barres diagonales 31 de liaison des plans d'échelle peuvent être enlevées.

Le plateau d'échafaudage (non représenté) peut alors être monté puis un nouvel étage d'échafaudage peut être monté, de la même manière que précité à partir du plateau d'échafaudage de l'étage en place.

Naturellement, le démontage de l'échafaudage est effectué de façon inverse du montage.

Des variantes de réalisation peuvent être imaginées dans le cadre de l'invention. Ainsi, les deux barres de liaison 7 peuvent être remplacées par une seule médiane. Les crochets 25 peuvent en outre être d'un autre type qu'à mâchoire ou pince de serrage, ils pourraient être à crochet et tendeur de serrage, par exemple à vis pour serrer fermement la liaison de triangulation et éviter tout jeu dans celle-ci.

De plus, comme représenté à la figure 4, les deux plats d'extrémité 9, 11, 9', 11' de chacune des lisses 3 et sous lisses 5 peuvent être remplacés par un seul plat intérieur 35 pourvu d'une encoche 37 complémentaire à faible jeu de la section d'extrémité rétrécie verticalement, ovalisée ou avec un relief ou une butée latérale de retenue de l'échelon 21, lequel est raccordé intérieurement au montant 13 de plan d'échelle. Cette section rétrécie, ovalisée verticalement 39 de l'échelon 21 dans le cas de l'exemple de réalisation est de largeur moindre que celle circulaire, carrée, rectangulaire ou autre du corps de l'échelon 21. Elle reçoit l'encoche 37 du plat 35, laquelle est verrouillée transversalement sur l'échelon 21. La lisse 3 ou la sous lisse 5 ainsi positionnée sur l'échelon contre la face intérieure du montant 13 ne peut glisser transversalement et demeure maintenue rigidement en position.

Le plat 35 peut en outre être conformé (figure 5) selon une forme courbe et raccourcie de crochet 41 entourant la face intérieure du montant 13, ce qui empêche de se tromper dans le sens de montage de l'ensemble de lisse et sous lisse 1 sur les montants 13 de plan d'échelle et permet une mise en ligne de l'ensemble de lisse et sous lisse 1 avec les montants 13.

En outre, le montage est simplifié car il ne nécessite plus de passer les deux plats d'extrémité des lisse 3 et sous lisse 5 de l'exemple de réalisation précédent (figure 3) dans chaque montant 13. Il suffit d'introduire l'ensemble de lisse et sous lisse 1 à l'intérieur des deux plans d'échelle 15 dressés en le tournant légèrement, de descendre les crochets d'extrémité 41 des lisses et sous lisses simultanément sur les sections ovalisées d'extrémité 39 des quatre échelons 21 à engager et de les mettre en prise sur celles-ci. On peut alors fixer les tiges articulées 23 chacune à un montant 13 de plan d'échelle pour terminer le montage.

## Revendications

1. Ensemble (1) de lisse et sous lisse de sécurité destiné à être monté sur des plans d'échelle (15) d'échafaudage (27), comportant une lisse (3) et une sous lisse (5) de même longueur reliées l'une à l'autre rigidement au droit l'une de l'autre par au moins une barre (7), la lisse (3) et la sous lisse (5) formant deux branches parallèles d'un parallélogramme rectangle et étant aptes à venir en prise par leurs extrémités sur les plans d'échelle verticaux dressés (15) de l'échafaudage, **caractérisé en ce que** la sous lisse (5) comporte en outre deux tiges externes articulées (23) dans le plan du parallélogramme et pourvues chacune d'un crochet (25) à son extrémité, étant aptes à être fixées chacune par son crochet (25) sur chacun des deux plans d'échelle (15) en vue de consolider la liaison de l'ensemble de lisse et sous lisse relativement aux plans d'échelle (15).

2. Ensemble (1) de lisse et sous lisse selon la revendication 1, **caractérisé en ce qu'**il comporte deux barres (7) reliant rigidement la lisse (3) et la sous lisse (5), disposées perpendiculairement à celles-ci et à égale distance de leurs extrémités opposées.

3. Ensemble (1) de lisse et sous lisse selon la revendication 1 ou 2, caractérisé en ce les tiges articulées (23) sont suffisamment longues pour permettre le montage en hauteur à bout de bras de l'ensemble (1) lisse et sous lisse sur les plans d'échelle (15) dressés de l'étage d'échafaudage à monter par un opérateur (33) en position au sol ou sur le plateau de l'étage inférieur d'échafaudage.

4. Ensemble (1) de lisse et sous lisse selon l'une quelconque des revendications précédentes, **caractérisé en ce que** les lisse (3) et sous lisse (5) sont pourvues à chacune de leur extrémité et dans leur prolongement d'un ensemble de deux plats (9, 11 ; 9', 11') destinés à venir à faible jeu de chaque côté d'un montant (13) d'un plan d'échelle (15), l'un (9) des plats (9, 9') destinés à venir vers l'intérieur, plus long que le plat extérieur (11, 11'), étant pourvu d'un évidement inférieur (19) apte à recevoir en engagement un échelon (21) de plan d'échelle (15), au montage, en vue de sa fixation au plan d'échelle (15) par la liaison de la tige articulée (23) à un montant de celui ci.

5. Ensemble (1) de lisse et sous lisse selon la revendication 4, **caractérisé en ce que** le plat long (9) de la lisse destiné à venir à l'intérieur du montant (13) de plan d'échelle est conformé avec une découpe inférieure (17), laquelle est pourvue d'un évidement inférieur (19) sensiblement triangulaire destiné à recevoir un échelon (21) d'un plan d'échelle (15) de l'échafaudage dressé verticalement, tandis que l'autre plat (11) plus court enserre le montant (13).

6. Ensemble (1) de lisse et sous lisse selon l'une quelconque des revendications précédentes, **caractérisé en ce que** les crochets (25) des tiges articulées (23) sont de type à serrage sur le montant (13).

7. Ensemble (1) de lisse et sous lisse selon la revendication 6, **caractérisé en ce que** les crochets (25) sont articulés aux tiges (23).

8. Procédé de montage pour un échafaudage (27) de l'ensemble (1) de lisse et sous lisse selon l'une quelconque des revendications 1 à 7, **caractérisé en ce qu'**il comporte les étapes suivantes :
- dresser à partir du sol ou d'un étage d'échafaudage monté deux plans d'échelle (15) à relier verticalement l'un à l'autre par des tiges diagonales (31),
- élever depuis le sol ou un plateau d'étage inférieur un ensemble (1) de lisse et sous lisse au moyen de ses tiges articulées (23) déployées par un opérateur (33) jusqu'au niveau supérieur des deux plans d'échelle (15) dressés,
- engager l'ensemble (1) par son extrémité (9, 11 ; 9', 11') relativement à un montant (13) de plan d'échelle (15), les plats (9, 11 ; 9', 11') de lisse (3) et sous lisse (5) venant de chaque côté du montant (13), et suffisamment loin pour faire passer l'autre extrémité (9, 11 ; 9', 11') de l'ensemble (1) devant le montant (13) de plan d'échelle opposé , puis ramener l'ensemble (1) pour l'engager sur le montant de plan d'échelle opposé et positionner les évidements (19) des plats longs (9) sur les échelons (21) en vis-à-vis des deux plans d'échelle (15), et
- fixer les tiges articulées (23) par leur crochet d'extrémité (25) à chacun des montants (13) en vis-à-vis des plans d'échelle opposés (15).

9. Procédé de démontage de l'ensemble (1) de lisse et sous lisse, dans un échafaudage, monté selon la revendication 8, **caractérisé en ce qu'**il est réalisé de manière inverse du montage.

10. Ensemble (1) de lisse et sous lisse selon l'une des revendications 1 à 3, **caractérisé en ce que** les lisses (3) et les sous lisse (5) sont pourvues à chacune de leur extrémité et dans leur prolongement d'un seul plat intérieur (35) pourvu d'une encoche (37) complémentaire à faible jeu de la section d'extrémité (39) rétrécie verticalement, ovalisée ou avec un relief ou une butée latérale de retenue de l'échelon (21), lequel est raccordé intérieurement au montant (13) de plan d'échelle.

11. Ensemble (1) de lisse et sous lisse selon la revendication 10, **caractérisé en ce que** ledit plat est conformé selon une forme courbe et raccourcie de crochet (41) entourant la face intérieure du montant (13)

12. Echafaudage (27) obtenu par la mise en oeuvre du procédé selon la revendication 8.

## Patentansprüche

1. Sicherheitsgeländer (1), das zur Montage auf Leitern (15) eines Gerüsts (27) bestimmt ist, das eine Leiste (3) und eine Unterleiste (5) von gleicher Länge umfasst, die mittels mindestens eines Stabs (7) starr parallel zueinander liegend miteinander verbunden sind, wobei die Leiste (3) und die Unterleiste (5) zwei parallele Seiten eines rechtwinkligen Parallelogramms bilden und geeignet sind, mit ihren Enden an den vertikal aufgestellten Leitern (15) des Gerüsts in Eingriff zu gelangen, **dadurch gekennzeichnet, dass** die Unterleiste (5) überdies auf der Ebene des Parallelogramms zwei äußere Gelenkstangen (23) umfasst, die an ihren Enden jeweils mit einem Haken (25) versehen sind, und die geeignet sind, jeweils durch ihren Haken (25) an jeder der zwei Leitern (15) befestigt zu werden, um die Verbindung des Geländers mit den Leitern (15) zu verstärken.

2. Geländer (1) nach Anspruch 1, **dadurch gekennzeichnet, dass** es zwei Stäbe (7) umfasst, die die Leiste (3) und die Unterleiste (5) starr verbinden, in Bezug zu diesen rechtwinklig angeordnet sind und den gleichen Abstand zu ihren gegenüberliegenden Enden aufweisen.

3. Geländer (1) nach Anspruch 1 oder 2, **dadurch gekennzeichnet, dass** die Gelenkstangen (23) ausreichend lang sind, um eine Höhenmontage des Geländers (1) der zu montierenden Etage des Gerüsts an den aufgerichteten Leitern (15) von einer Bedienungsperson (33) mit ausgestreckten Armen zu ermöglichen, die sich in einer Position auf dem Boden oder auf dem Plateau der unteren Etage des Gerüsts befindet.

4. Geländer (1) nach einem der vorhergehenden Ansprüche, **dadurch gekennzeichnet, dass** die Leiste (3) und Unterleiste (5) an jedem ihrer Enden und in ihrer Verlängerung mit einer Baugruppe aus zwei Platten (9, 11; 9', 11') versehen sind, die dafür bestimmt sind, mit geringem Spiel an jeder Seite eines Holms (13) einer Leiter (15) zu verlaufen, wobei die eine (9) der Platten (9, 9'), die dafür bestimmt ist, nach innen zu verlaufen, länger als die äußere Platte (11, 11') und mit einer unteren Aussparung (19) versehen ist, die geeignet ist, bei der Montage eine Sprosse (21) der Leiter (15) zum Eingriff aufzunehmen, zum Zweck ihrer Fixierung an der Leiter (15) durch die Verbindung der Gelenkstange (23) mit einem ihrer Holme.

5. Geländer (1) nach Anspruch 4, **dadurch gekennzeichnet, dass** die lange Platte (9) der Leiste, die bestimmt ist, in das Innere des Holms (13) der Leiter zu verlaufen, mit einem unteren Zuschnitt (17) ausgebildet ist, der mit einer unteren Aussparung versehen ist, die im Wesentlichen dreieckig und dazu bestimmt ist, eine Sprosse (21) einer vertikal aufgestellten Leiter (15) des Gerüsts aufzunehmen, während die andere kürzere Platte (11) den Holm (13) umschließt.

6. Geländer (1) nach einem der vorhergehenden Ansprüche, **dadurch gekennzeichnet, dass** die Haken (25) der Gelenkstangen (23) durch Festspannen am Holm (13) befestigt werden.

7. Geländer (1) nach Anspruch 6, **dadurch gekennzeichnet, dass** die Haken (25) beweglich mit den Stangen (23) verbunden sind.

8. Montageverfahren für ein Gerüst (27) des Geländers (1) nach einem der Ansprüche 1 bis 7, **dadurch gekennzeichnet, dass** es die folgenden Schritte umfasst:
- Aufrichten, vom Boden oder von einer Etage des montierten Gerüsts aus, von zwei Leitern (15), die durch diagonale Stangen (31) vertikal miteinander verbunden werden,
- Anheben, vom Boden oder von einem Plateau der unteren Etage aus, eines Geländers (1) mittels seiner entfalteten Gelenkstangen (23) durch eine Bedienungsperson (33) bis zur oberen Stufe der zwei aufgestellten Leitern (15),
- Einsetzen des Geländers (1) mit seinem Ende (9, 11; 9', 11') an einem Holm (13) der Leiter (15), wobei die Platten (9, 11; 9', 11') der Leiste (3) und Unterleiste (5) an jeder Seite des Holms (13) verlaufen, und zwar ausreichend weit, um das andere Ende (9, 11; 9', 11') des Geländers (1) vor den Holm (13) der gegenüberliegenden Leiter zu bringen, und anschließend das Geländer (1) zurückzubringen, um es an dem Holm der gegenüberliegenden Leiter einzusetzen, und die Aussparungen (19) der langen Platten (9) auf den gegenüberliegenden Sprossen (21)der zwei Leitern (15) zu positionieren, und
- die Gelenkstangen (23) mit ihren jeweiligen Haken (25) am Ende an jedem der gegenüberliegenden Holme (13) auf den sich gegenüberliegenden Leitern (15) zu fixieren.

9. Verfahren zur Demontage eines Geländers (1) in einem Gerüst, das gemäß Anspruch 8 montiert ist, **dadurch gekennzeichnet, dass** es in umgekehrter Weise zu jener der Montage durchgeführt wird.

10. Geländer (1) nach einem der Ansprüche 1 bis 3, **dadurch gekennzeichnet, dass** die Leisten (3) und die Unterleisten (5) an jedem ihrer Enden und in ihrer Verlängerung versehen sind mit einer einzigen Innenplatte (35), die versehen ist mit einer komplementären Kerbe (37) mit geringem Spiel zum Endabschnitt (39) der Sprosse (21), der vertikal verengt oder ovalisiert ist, oder ein Relief oder einen seitlichen Halteanschlag aufweist, wobei die Innenplatte (35) auf der Innenseite mit dem Holm (13) der Leiter verbunden wird.

11. Geländer (1) nach Anspruch 10, **dadurch gekennzeichnet, dass** die Platte in einer gebogenen und verkürzten Hakenform (41) ausgebildet ist und die Innenseite des Holms (13) umschließt.

12. Gerüst (27), das durch das Durchführen des Verfahrens gemäß Anspruch 8 erhalten wird.

## Claims

1. Assembly (1) of upper and lower guardrails designed to be mounted on ladder frames (15) of scaffolding (27), comprising a guardrail (3) and a lower guardrail (5) which are of the same length and are rigidly connected to one another in alignment with one another by at least one bar (7), the guardrail (3) and the lower guardrail (5) forming two parallel branches of a rectangular parallelogram and being able to engage, with their ends, on the erected vertical ladder frames (15) of the scaffolding, **characterized in that** the lower guardrail (5) further comprises two outer rods (23) articulated in the plane of the parallelogram and each provided with a hook (25) at its end, these each being able to be attached, by their hooks (25), to each one of the two ladder frames (15) with a view to securing the connection of the upper and lower guardrail assembly relative to the ladder frames (15).

2. Assembly (1) of upper and lower guardrails according to Claim 1, **characterized in that** it comprises two bars (7) that rigidly connects the guardrail (3) and the lower guardrail (5), and are arranged perpendicular thereto and equidistant from their opposite ends.

3. Assembly (1) of upper and lower guardrails according to Claim 1 or 2, **characterized in that** the articulated rods (23) are long enough to permit installation, at height and at arms' length, of the guardrail and lower guardrail assembly (1) on the erected ladder frames (15) of the scaffolding level to be installed by an operative (33), whether on the ground or on the deck of the lower level of the scaffolding.

4. Assembly (1) of upper and lower guardrails according to any one of the preceding claims, **characterized in that** the upper guardrail (3) and lower guardrail (5) are provided, at each of their ends and in continuation thereof, with a set of two plates (9, 11; 9', 11') designed to be positioned tightly on either side of an upright (13) of a ladder frame (15), one (9) of the plates (9, 9') designed to be on the inside, longer than the outer plate (11, 11'), being provided with a lower recess (19) that is able to have a rung (21) of a ladder frame (15) engaged therein, during installation, in order to secure it to the ladder frame (15) by connecting the articulated rod (23) to an upright thereof.

5. Assembly (1) of upper and lower guardrails according to Claim 4, **characterized in that** the long plate (9) of the guardrail designed to be inside the upright (13) of the ladder frame is shaped with a lower cutout (17) which is provided with an essentially triangular lower recess (19) designed to receive a rung (21) of a vertically erected ladder frame (15) of the scaffolding, while the other, shorter plate (11) grips the upright (13).

6. Assembly (1) of upper and lower guardrails according to any one of the preceding claims, **characterized in that** the hooks (25) of the articulated rods (23) are of the type to grip the upright (13).

7. Assembly (1) of upper and lower guardrails according to Claim 6, **characterized in that** the hooks (25) are articulated to the rods (23).

8. Method, for scaffolding (27), for installing the assembly (1) of upper and lower guardrails according to any one of Claims 1 to 7, **characterized in that** it comprises the following steps:
- erecting, from the ground or from an assembled scaffolding level, two ladder frames (15) that are to be connected vertically to one another by diagonal stays (31),
- raising, from the ground or from the deck of a lower level, an upper and lower guardrail assembly (1) by means of its articulated rods (23) deployed by an operative (33), up to the upper level of the two erected ladder frames (15),
- engaging the assembly (1), by means of its end (9, 11; 9', 11'), relative to an upright (13) of a ladder frame (15), the plates (9, 11; 9', 11') of the upper guardrail (3) and the lower guardrail (5) being positioned on either side of the upright (13), and far enough to make the other end (9, 11; 9', 11') of the assembly (1) pass in front of the upright (13) of the opposite ladder frame, then bringing the assembly (1) back in order to engage it on the upright of the opposite ladder frame and to position the recesses (19) of the long plates (9) on the rungs (21), facing the two ladder frames (15), and
- fixing the articulated rods (23), by means of their end hook (25), to each one of the uprights (13) facing the opposite ladder frames (15).

9. Method for removing, in scaffolding, the assembly (1) of upper and lower guardrails installed according to Claim 8, **characterized in that** it is carried out in the reverse order of the installation method.

10. Assembly (1) of upper and lower guardrails according to one of Claims 1 to 3, **characterized in that** the upper guardrail (3) and lower guardrail (5) are provided, at each of their ends and in continuation thereof, with a single inner plate (35) provided with a notch (37) which fits tightly with the vertically reduced, ovalized end section (39), or with a relief or a lateral retention stop, of the rung (21), which is connected internally to the upright (13) of the ladder frame.

11. Assembly (1) of upper and lower guardrails according to Claim 10, **characterized in that** said plate is shaped with a curved and shortened hook shape (41) surrounding the inner face of the upright (13).

12. Scaffolding (27) obtained by implementing the method according to Claim 8.
